# EUROPÄISCHE PATENTSCHRIFT

(11) **EP 0 164 736 B1**
(45) Veröffentlichungstag und Bekanntmachung des Hinweises auf die Patenterteilung: **30.03.1988**
(21) Anmeldenummer: 85107212.4
(22) Anmeldetag: 12.06.1985
(51) Int. Cl.: C10B 33/00

(54) **Verfahren zur Absaugung von Emissionen beim Koksausdrücken und Vorrichtung zur Durchführung des Verfahrens**
Process for exhausting emissions released during the discharge of coke, and apparatus for carrying out the process
Procédé pour l'aspiration des émissions dégagées lors du déchargement de coke et dispositif pour la mise en oeuvre du procédé

(30) Priorität: 14.06.1984 DE 3422058
(43) Veröffentlichungstag der Anmeldung: 18.12.1985
(73) Patentinhaber: Still Otto GmbH, 44718 Bochum (DE)
(72) Erfinder: Lorenz, Kurt, Dr., D-4321 Hattingen (DE); Lohmann, Dieter, D-4630 Bochum (DE)
(74) Vertreter: Dahlkamp, Heinrich-Leo, Dipl.-Ing.

(56) Entgegenhaltungen:
- DE-A- 2 021 863
- DE-A- 2 842 655
- DE-A- 3 115 217
- DE-B- 2 220 191

## Beschreibung

Die Erfindung bezieht sich auf ein Verfahren zur Absaugung von Emissionen beim Koksausdrücken aus Verkokungsofenkammern über eine auf der Koksseite verfahrbare Haube mit Anschluss an ein stationäres Absaugesystem, wobei die Emissionen sowohl über der Abwurfstelle des glühenden Kokses als auch über dem bereits mit Koks gefüllten Teil des Löschwagens abgesaugt werden. Zur Erfindung gehört ausserdem eine Vorrichtung zur Durchführung des Verfahrens.

Aus der DE-A-3 115 217 ist ein gattungsgemässes Verfahren und eine Vorrichtung zur koksseitigen Absaugung von Emissionen beim Ausdrücken des Kokskuchens aus Verkokungsofenkammern bekannt, wobei die Absaugeleistung während des Ausdrückvorganges in Abhängigkeit von der Stellung des Löschwagens geregelt wird. Dabei wird insbesondere am niedrigen Teil der Haube die Saugung erst dann eingeleitet, wenn der Löschwagen mit dem glühenden Koks unter diesen Teil der Haube gefahren worden ist. Mit dieser Art der Regelung der Absaugeleistung ist bereits eine bessere Ausnützung der zur Verfügung stehenden Absaugeleistung gewährleistet.

Die DE-A-2 842 655 beschreibt eine Haube zum Auffangen von im Bereich einer Koksofenbatterie, insbesondere beim Koksausdrücken, aufsteigenden Emissionen, die über ein Gebläse oder mittels einer Sammelleitung abgeführt werden, wobei die Haube mindestens in ihrem oberen inneren Bereich ein Filter zum Abscheiden der in den aufsteigenden Emissionen enthaltenen festen Bestandteile aufweist. Das Filter ist dabei unter Abstand von der Innenwand der Haube an einer Tragkonstruktion befestigt. Die Tragkonstruktion kann Wände aus Lochblechen aufweisen, die auf der in Richtung des Löschwagens weisenden Oberfläche durch das Filtertuch abgedeckt sind. Auch hierbei müssen zur Verhinderung von Emissionen relativ grosse Gasmengen durch das Filter abgezogen werden.

Aufgabe der Erfindung ist es, das Verfahren zur Absaugung von Emissionen beim Koksausdrücken durch eine weitere Verringerung der erforderlichen Absaugemenge zu verbessern und eine geeignete Vorrichtung zur Durchführung des Verfahrens vorzuschlagen.

Zur Lösung dieser Aufgabe wird erfindungsgemäss vorgeschlagen, dass am unteren äusseren Rand der doppelwandigen Haube über einen schmalen Ringspalt zwischen äusserer und innerer Haube einstellbare Mengen von Emissionsgasen abgesaugt werden und diese vor Eintritt in die stationäre Leitung mit den ggf. zusätzlich oberhalb der Koksschüttung abgezogenen Gasen vereinigt werden.

Es wird also rund um die Koksschüttung am äusseren unteren Rand der Haube ein verstärkter Unterdruck erzeugt und in einem schmalen Schleier rundherum abgesaugt, während im Innern oberhalb der Koksschüttung die Emissionsgase nur mit einem sehr geringen Unterdruck und in geringen Mengen abgesaugt werden. Das Wesentliche bei dem erfindungsgemässen Vorschlag ist, dass am äusseren unteren Rand der Haube keine Emissionen nach aussen treten können. Durch die Verringerung der Absaugemengen in der Mitte unterhalb der inneren Haube kann insgesamt die Absaugeleistung erheblich verringert werden.

Es hat sich erfindungsgemäss gezeigt, dass das Verhältnis der am äusseren unteren Rand abgezogenen Gase zu den oberhalb der Koksschüttung abgezogenen Gasen zwischen 1 zu 1 bis etwa 5 zu 1 betragen sollte.

Zur Durchführung des erfindungsgemässen Verfahrens wird eine Vorrichtung vorgeschlagen, wobei die Haube aus einem während des Ausdrückvorganges über der Abwurfstelle des Kokses angeordneten hohen Teil und einem daran in Fahrtrichtung des Löschwagens anschliessenden niedrigen Teil der Haube besteht und sowohl an den oberen als auch den unteren Teil der Haube Absaugeleitungen angeschlossen sind, die dadurch gekennzeichnet ist, dass die Haube doppelwandig ausgeführt ist und zur gezielten Absaugung von Emissionen die äussere und innere Haube am unteren Rand einen einstellbaren Abstand voneinander haben. Durch die Veränderung des Eintrittsquerschnittes der Emissionsgase am unteren Rand kann die Menge der abgezogenen Gase auf einen optimalen Wert eingestellt werden. Kriterium bei dieser Einstellung ist, dass die Absaugung möglichst so gering ist, dass immer etwas Luft von aussen mit eingezogen wird aber niemals Emissionsgase von innen nach aussen dringen können.

Zur Verbesserung der Strömungseigenschaften hat es sich als günstig erwiesen, dass die unteren Ränder der inneren Haube gegenüber dem Rand der äusseren Haube zurückspringen. Zurückspringen bedeutet dabei im wesentlichen, dass der untere Rand der inneren Haube höher angeordnet ist als der äussere Rand. Zusätzlich hat es sich als günstig erwiesen, die unteren Ränder der inneren Haube nach innen abzuknicken. Zur genauen Einstellung der Absaugeleistung unter der inneren Haube wird erfindungsgemäss vorgeschlagen, im Scheitelbereich jeweils einen durchlaufenden mit Kalibrierblechen einstellbaren Schlitz zum Durchtritt der oberhalb des Kokses aufsteigenden Emissionsgase vorzusehen. Diese Kalibrierbleche werden zweckmässigerweise über Hebelgestänge von aussen betätigt.

Aus der DE-A-3 115 217 ist es bekannt, am Übergang vom hohen Teil zum niedrigen Teil der Haube eine Trennwand vorzusehen, die bis auf den im Löschwagen befindlichen Koks herabreicht. Die Erfindung schlägt nun vor, die Trennwand an der äusseren Haube zu befestigen und an beiden Seiten dieser Trennwand zur gezielten Absaugung von Emissionen einstellbare Spalte zwischen der inneren Haube und dieser Trennwand an der äusseren Haube anzuordnen. Auf diese Weise wird erreicht, dass sowohl im Bereich des hohen Teils der Haube als auch im Bereich des unteren Teils der Haube jeweils ein sich über den gesamten Umfang erstreckender Ringkanal angeordnet ist. Das ist besonders dann wichtig, wenn zu Beginn des Ausdrückvorganges die Absaugung am unteren Teil noch nicht in Betrieb ist und nur am oberen Teil der Haube abgesaugt wird.

Durch die erfindungsgemässe neue Konstruktion wird erreicht, dass die erforderliche Absaugegasmenge wesentlich reduziert werden kann und dass insbesondere die Luft an die Stelle geleitet wird, wo sie für eine einwandfreie Absaugung erforderlich ist, um ein Austreten von Stäuben zu vermeiden. Hierdurch dürften geringere Gesamtinvestitionen und wesentlich geringere Einergiekosten bei den Absaugegebläsen zu erzielen sein.

Die Erfindung wird anhand der beigefügten Figuren 1 und 2 beispielsweise näher erläutert.
Fig. 1 ist ein Längsschnitt durch die erfindungsgemässe Haubenkonstruktion.
Fig. 2 ist ein Querschnitt durch den oberen Teil der Haube.

In der Fig. 1 ist sowohl der hohe Teil 1 als auch der niedrige Teil 2 der Haube dargestellt. Innerhalb bzw. unterhalb der äusseren Haube 3 ist die innere Haube 4 dargestellt, die mit Abstand an dieser äusseren Haube befestigt ist. Unterhalb der Haube ist der Löschwagen 18 in zwei verschiedenen Positionen dargestellt. Zu Beginn des Ausdrückvorganges befindet sich das Vorderteil des Löschwagens unter dem oberen Teil der Haube 1, wobei die Löschwagenvorderkante bei 8 angeordnet ist. Während des Koksausdrückens fährt der Löschwagen unterhalb der Haube unter den niedrigen Teil der Haube bis die Löschwagenvorderkante nach Beendigung des Koksdrückvorganges bei 9 und das Ende des Löschwagens bei 10 angeordnet sind. Während des Koksausdrückvorganges wird der grössere Teil der Gase über den unteren äusseren Ringspalt 13 zwischen der äusseren und inneren Haube abgesaugt, und die Gase, die aufgrund ihres Auftriebes oberhalb der heissen Koksschüttung aufsteigen, treten durch die einstellbaren Schlitze im Scheitelbereich der inneren Haube aus und treffen dort mit den am äusseren Ringspalt 13 abgezogenen Gasen zusammen. Das Verhältnis der Absaugemenge dieser beiden Gasströme zueinander wird mit Hilfe der Kalibrierbleche 16 und 17 geregelt. Die am unteren Teil der Haube abgezogenen Gase werden mit Hilfe der Drosselklappe 5 automatisch geregelt und gelangen über die Absaugeleitung 6 zum Überleitstück 7, wo sie mit den Emissionsgasen, die unter dem hohen Teil der Haube abgezogen worden sind, zusammengeführt werden. Vom Überleitstück 7 aus werden die Gase zweckmässigerweise über einen Bandschleifenwagen in die stationäre Absaugeleitung geführt. Aus der Fig. 1 ist weiterhin ersichtlich, dass der untere Rand 11 der inneren Haube 4 höher angeordnet ist, als der untere Rand 12 der äusseren Haube. Schliesslich ist noch die Trennwand 15 zwischen dem niedrigen und hohen Teil der Haube dargestellt. An beiden Seiten dieser Trennwand, die quer zur Fahrtrichtung des Löschwagens sich erstreckt, wird zwischen der Trennwand 15 und der inneren Haube jeweils ein Absaugespalt 14 gebildet.

### Bezugszeichenliste

1 hoher Teil der Haube
2 niedriger Teil der Haube
3 äussere Haube
4 innere Haube
5 automatische Drosselklappe
6 Absaugeleitung von 2
7 Überleitstück für Anschluss an stationäre Absaugeleitung
8 Löschwagenvorderkante zu Beginn des Koksdrückvorganges
9 Löschwagenvorderkante nach Beendigung des Koksdrückvorganges
10 Löschwagenende nach Beendigung des Koksdrückvorganges
11 unterer Rand von 4
12 unterer Rand von 3
13 äusserer Ringspalt zwischen 3 und 4
14 Spalt zwischen 15 und 4
15 Trennwand zwischen 1 und 2
16 Kalibrierblech am hohen Teil der inneren Haube
17 Kalibrierblech am niedrigen Teil der inneren Haube
18 Löschwagen

## Patentansprüche

1. Verfahren zur Absaugung von Emissionen beim Koksausdrücken aus Verkokungsofenkammern über eine auf der Koksseite verfahrbare Haube mit Anschluss an ein stationäres Absaugesystem, wobei die Emissionen sowohl über der Abwurfstelle des glühenden Kokses als auch über dem bereits mit Koks gefüllten Teil des Löschwagens abgesaugt werden, dadurch gekennzeichnet, dass am unteren äusseren Rand der doppelwandigen Haube über einen schmalen Ringspalt zwischen äusserer und innerer Haube einstellbare Mengen von Emissionsgasen abgesaugt werden, die Wände der Innenhaube dicht geschlossen sind und dass die Emissionsgase nur am unteren und oberen Rand dieser Innenhaube abgesaugt werden können und vor Eintritt in die stationäre Leitung mit den ggf. zusätzlich oberhalb der Koksschüttung abgezogenen Gasen vereinigt werden.

2. Verfahren zur Absaugung von Emissionen nach Anspruch 1, dadurch gekennzeichnet, dass das Verhältnis der am äusseren unteren Rand abgezogenen Gase zu den oberhalb der Koksschüttung abgezogenen Gasen einstellbar ist und von 1 zu 1 bis etwa 5 zu 1 beträgt.

3. Vorrichtung zur Durchführung des Verfahrens nach Anspruch 1, wobei die Haube aus einem während des Ausdrückvorganges über der Abwurfstelle des Kokses angeordneten hohen Teil und einem daran in Fahrtrichtung des Löschwagens anschliessenden niedrigeren Teil der Haube besteht und sowohl an den oberen als auch den unteren Teil der Haube Absaugeleitungen angeschlossen sind, dadurch gekennzeichnet, dass die Haube (1/2) doppelwandig ausgeführt ist und die äussere (3) und innere (4) Haube zur gezielten Absaugung von Emissionen am unteren Rand einen einstellbaren Abstand voneinander haben.

4. Vorrichtung nach Anspruch 3, dadurch gekennzeichnet, dass die unteren Ränder (11) der inneren Haube (4) gegenüber dem Rand (12) der äusseren Haube (3) zurückspringen.

5. Vorrichtung nach den Ansprüchen 3 und 4, dadurch gekennzeichnet, dass die unteren Ränder (11) der inneren-Haube (4) nach innen abgeknickt sind.

6. Vorrichtung nach den Ansprüchen 3 bis 5, dadurch gekennzeichnet, dass die innere Haube (4) im hohen (1) und im niedrigen Teil (2) der Haube in ihrem Scheitelbereich jeweils mit einem durchlaufenden, z.B. mit Kalibrierblechen (16/17) einstellbaren Schlitz zum Durchtritt der oberhalb des Kokses aufsteigenden Emissionsgase versehen ist.

7. Vorrichtung nach den Ansprüchen 3 bis 6, dadurch gekennzeichnet, dass am Übergang vom oberen (1) zum unteren Teil (2) der Haube in an sich bekannter Weise eine Trennwand (15) angeordnet ist, und dass die Trennwand (15) an der äusseren Haube (3) befestigt ist und an beiden Seiten der Trennwand zur gezielten Absaugung von Emissionen einstellbare Spalte (14) zwischen der inneren (1) und der äusseren Haube (3) angeordnet sind.

## Claims

1. A process to exhaust emissions arising on pushing coke from coke oven chambers through a hood travelling on coke side of an oven chamber, said hood being connected to a stationary exhaust system, with said emissions being exhausted both above the spot of tipping red-hot coke and above the section of a coke quench car being already filled with coke, characterized in that adjustable quantities of emissive gases are exhausted at the lower outer edge of said double-walled hood through a narrow ring slot extending between outer and inner hood, with the walls of said inner hood being tightly closed, and with said emissive gases being exhaustible only at the lower and upper edge of said inner hood and being united prior to their entry into said stationary duct with gases, if any, being additionally exhausted above the coke batch.

2. A process to exhaust emissions according to Claim 1, characterized in that the ratio of gases being extracted at the outer lower edge to the gases extracted from above the coke batch is adjustable and amounts to 1 : 1 up to approx. 5 : 1.

3. A device to implement said process according to Claim 1, with the hood comprising a tall part being arranged above the point of tipping of coke during pushing cycle and a low part of said hood being connected to said tall part in travel direction of the quench car, with exhaust ducts being connected both to the upper and lower section of said hood, characterized in that said hood (1/2) is of a double-walled construction and that the outer (3) and inner (4) hood are provided with a clearance being adjustable to each other located at the lower edge to obtain the desired exhaustion of emissions.

4. A device according to Claims 3, characterized in that the lower edges (11) of said inner hood (4) project backwardly toward the edge (12) of said outer hood (3).

5. A device according to Claims 3 and 4, characterized in that the lower edges (11) of said inner hood (4) are bent-off inwardly.

6. A device according to Claims 3 to 5, characterized in that the inner hood (4) in the tall (1) and low (2) part of said hood in their crown areas each are provided with a continuous. slot, being adjustable for example by calibrating plates (16/17) to adjust passage for emissive gases arising above the coke.

7. A device according to Claims 3 to 6, characterized in that at the passage from said upper (1) to said lower (2) section of said hood a partition wall (15) of the previous art is provided and said partition wall (15) is affixed to the outer hood (3) and that adjustable slots (14) are located between said inner (1) and outer (3) hood to both sides of said partition wall to obtain the desired exhaustion of emissions.

## Revendications

1. Procédé de captation des émissions au défournement des fours à coke par une hotte mobile qui se déplace côté coke et qui est reliée à une station fixe d'aspiration, procédé qui assure la captation des émissions tant à l'endroit du déversement du coke incandescent qu'au-dessus du coke-car dans la zone déjà remplie de coke, caractérisé en ce que des volumes réglables de gaz d'émission sont aspirés au bord inférieur de la hotte à double paroi par un passage annulaire étroit entre les hottes extérieure et intérieure, que les parois de la hotte intérieure sont bien étanches et que les gaz d'émission ne peuvent être captés qu'aux bords inférieur et supérieur de cette hotte intérieure et que ces gaz, avant d'entrer dans la conduite fixe, joignent ceux éventuellement captés en plus au-dessus du coke dans le coke-car.

2. Procédé de captation des émissions selon la revendication 1, caractérisé en ce que le rapport entre les gaz captés au bord inférieur de la hotte extérieure et les gaz captés au-dessus du coke dans le coke-car peut être réglé dans une plage allant de 1 : 1 jusqu'à 1 : 5 environ.

3. Dispositif pour la réalisation du procédé selon la revendication 1 comprenant une hotte qui comporte une partie haute se trouvant au-dessus du point de déversement du coke pendant le défournement et une partie basse disposée en aval dans le sens du déplacement du coke-car, des conduites d'aspiration étant raccordées tant à la partie haute qu'à la partie basse de la hotte, caractérisé en ce que la hotte ( 1 /2) comporte des doubles parois et qu'il y a un écart réglable au bord inférieur entre les hottes extérieure (3) et intérieure (4) en vue d'optimiser l'aspiration des émissions.

4. Dispositif selon la revendication 3, caractérisé en ce que les bords inférieurs (11) de la hotte intérieure (4) sont reculés par rapport au bord (12) de la hotte extérieure (3).

5. Dispositif selon les revendications 3 et 4, caractérisé en ce que les bords inférieurs (11) de la hotte intérieure (4) sont pliés vers l'intérieur.

6. Dispositif selon les revendications 3 à 5, caractérisé en ce que la hotte intérieure (4) est munie au sommet de la partie haute (1) et de la partie basse (2) de la hotte d'un passage réglable - par ex. à l'aide de tôles calibrées (16/17) - afin de laisser passer les gaz d'émission qui se dégagent du coke.

7. Dispositif selon les revendication 3 à 6, caractérisé en ce qu'une cloison (15) est disposée de façon connue dans la transition entre la partie haute (1) et la partie basse (2) de la hotte, que la cloison (15) est fixée a la hotte extérieure (3) et que, de part et d'autre de la cloison, il y a des passages réglables (14) entre la hotte intérieure ( 1 ) et la hotte extérieure (3) pour optimiser l'aspiration des émissions.
